# EUROPÄISCHE PATENTSCHRIFT

(11) **EP 1 852 039 B1**
(45) Veröffentlichungstag und Bekanntmachung des Hinweises auf die Patenterteilung: **16.02.2011**
(21) Anmeldenummer: 07008921.4
(22) Anmeldetag: 03.05.2007
(51) Int. Cl.: A47G 7/04

(54) **Zierblumenkasten**
Flower box
Caisse de fleurs d'ornement

(30) Priorität: 04.05.2006 CZ 200617690 U
(43) Veröffentlichungstag der Anmeldung: 07.11.2007
(73) Patentinhaber: Alurex, s.r.o., 69151 Lanzhot (CZ)
(72) Erfinder: Joch, Zbynek, 69002 Breclav (CZ)
(74) Vertreter: Markes, Libor

(56) Entgegenhaltungen:
- DE-A1- 2 605 256
- US-A- 3 696 960
- US-A- 3 800 470
- US-A- 4 048 754

## Beschreibung

### Technisches Gebiet

Die Erfindung bezieht sich auf einen Zierblumenkasten, der als Behälter für Blumentöpfe, Plastikblumenkästen u.dgl. insbesondere in der Nähe von Fenstern bestimmt ist.

### Bisheriger Stand der Technik

Blumenkästen werden aus verschiedenen Materialien wie Holz, Steinzeug, Plaste oder Stahlblech gefertigt. Die bekannten Kästen weisen spezifische Nachteile aus, die dem angewandten Material zuzurechnen sind: ein übergroßes Gewicht bei Steinzeug, niedrige Dauerhaftigkeit bei Holz oder Blech, Kästen aus Plasten oder Blech sehen nicht schön aus. Nachteilig an den bekannten Kästen ist deren relativ großes Volumen, das Probleme bei deren Transport und Lagerung bereitet.

Aus der US Patentschrift Nr. 3,331,524 ist ein lösbarer Fensterkasten für Blumentöpfe bekannt, der aus zwei gegenüberliegenden Querplatten, zwei Längsträgern und einer Längsplatte besteht, wobei an den Längsträgern Querträger angebracht sind, die zum Aufhängen der Blumentöpfe dienen. Außer der komplizierten Montage ist an dieser Konstruktion nachteilig, dass der Kasten keinen Boden hat, sodass da kein Vorratwasser zur Verfügung steht

In der US Patentschrift Nr. 3,696,960 wird ein Lösbarer Zierblumenkasten gemäß dem Oberbegriff des Anspruchs 1 beschrieben, der aus zwei verschiedenen Elementen zusammengesetzt ist, u.z. aus einem flachen Element, das nach einer rechteckigen Biegung gleichzeitig Boden und Längswände bildet, wobei das zweite Element Seitenwand ist. Die Elemente werden derart gekoppelt, dass sich Vorstände eines Elementes in Ausnehmungen des benachbarten Elements hineinschieben und hier durch Schrauben befestigt werden. Nachteilig an dieser Lösung ist, dass das erste Element eine relativ große Platte ist, die bei dem Transport und Lagerung Probleme machen kann. Die Bauart selbst bietet fast keine Gelegenheit für ein ästhetisches Design.

Der Erfindung liegt die Aufgabe zu Grunde, einen Blumenkasten zu entwerfen, der bei einem niedrigen Gewicht, einer hohen Dauerhaftigkeit und einem attraktiven Lösbarer Zierblumenkasten gemäß dem Oberbegriff des Anspruchs 1 Design den Pflanzen Wasser zuführt und die Transport- und Lagerungsprobleme minimalisiert.

### Darstellung der Erfindung

Diese Aufgabe wird durch einen Lösbaren Blumenkasten zum Aufbewahren von Blumentöpfen u.dgl. gelöst, der aus einer vorderen Längswand, einer hinteren Längswand, einem Längsboden und zwei Stirnplatten zusammengestellt ist, wobei die Längswände und der Boden durch aus Aluminiumlegierung gezogene Profile gebildet sind und die Längsränder des Bodens die ganze Länge entlang durch Einschubverbindungen mit den unteren entsprechend geformten Rändern der Längswände gekoppelt sind.

Die Einschubverbindungen haben vorteilhaft zylindrische Form, was möglich macht, die gegenseitige Lage der gekoppelten profile gewissermaßen zu ändern.

Die Stirnplatten können mit Überfallöffnungen versehen und an die Längswände und den Boden angeschraubt werden, wobei Achsen der Schrauben mit den Achsen der Einschubverbindungen übereinstimmen.

Um einen optimalen Kontakt der Blumentöpfe mit dem Vorratwasser zu ermöglichen, kann der Kasten mit einem waagerechten Rost zum Hinstellen der Töpfe versehen werden.

Der Kasten kann mit Mitteln zur Befestigung an der äußeren Fensterbrüstung versehen werden.

Diese Mittel können durch obere Konsolen aus Gurtblech gebildet sein, deren oberer Teil die Neigung der Fensterbrüstung aufweist und deren unteres Ende in einer Nut in der hinteren Wand geankert ist.

So eine Ausführung ist vorzugsweise mit zumindest einer Distanzschraube versehen, die zum Einstellen der Lage des Kastens gegenüber der Mauerflucht dient.

Die Mittel zur Befestigung des Kastens auf dem Lattenbrett können auch durch untere Konsolen aus Gurtblech gebildet sein, deren oberes Ende in einer Nut im Boden geankert und deren unteres Ende mit Mitteln zum Einhaken unter dem Lattenbrett versehen ist.

Um den Blumenkasten wasserdicht zu gestalten und damit das Vorratwasser auf dessen Boden aufzubewahren, sind die Einschubverbindungen und die Stoßstellen der Stirnplatten mit den Längswänden und dem Boden, diese zumindest in ihren unteren Abschnitten, verkittet.

### Kurze Beschreibung der Ausbildungen

In der Zeichnung sind zwei Ausführungsbeispiele eines gemäß der Erfindung ausgebildeten Blumenkastens dargestellt, die nachfolgend im einzelnen erläutert sind.

Hierbei zeigt
- Fig. 1: in einem Querschnitt einen Blumenkasten zum Aufgängen unter dem Lattenbrett,
- Fig. 2: in einem Querschnitt einen Blumenkasten zum Hinstellen auf das Lattenbrett,
- Fig. 3: die Kastenausführung nach Fig. 1 von oben,
- Fig. 4: die Kastenausführung nach Fig. 1 von hinten,
- Fig. 5: die Kastenausführung nach Fig. 2 von oben und
- Fig. 6: die Kastenausführung nach Fig 2 von hinten.

### Ausführungsbeispiele der Erfindung

Wie aus Fig. 1 und 2 hervorgeht, ist der Blumenkasten durch drei selbstständige aus einer Aluminiumlegierung gezogenen Längsprofile gebildet: vordere Längswand **1**, hintere Längswand **3**, Längsboden **2**, und durch zwei ebene Stirnplatten **4**. Die vordere Wand **1** kann ein originelles Design tragen, der Boden **2** ist mit einer länglichen Nut **5** zur Ankerung einer unteren Konsole **6** versehen und die hintere Wand **3** ist mit einer länglichen Nut **5** zur Ankerung einer oberen Konsole **7** und mit einer Distanzschraube **8** versehen. Die vordere sowie die hintere Wand **1, 3** haben an ihren unteren Rändern zylinderförmige Nuten, die zum länglichen Einschieben zylinderförmiger Ränder des Bodens **2** dienen. Die Nut bildet zusammen mit dem zylinderförmigen Rand eine längliche Einschubverbindung **9.** Die Stirnplatten **4** sind an die Wände **1, 3** und Boden **2** angeschraubt, wobei die Achsen der unteren Schrauben mit den Achsen der Einschubverbindungen **9** übereinstimmen. Der Kasten ist mit einem waagerechten Rost **10** versehen, der zum Hinstellen der mit Erde gefüllten Blumentöpfe oder eines Plastkastens **11** dient. Die obere Konsole **7** ist aus Gurtblech geformt. Deren oberer Teil **12** weist die Neigung der Fensterbürstung auf und ist von unten mit einem Gummistreifen **13** versehen. Auch die untere Konsole **6** ist aus Gurtblech hergestellt und am unteren Ende mit Mitteln **14** zum Einhaken unter dem Lattenbrett versehen. In den Stirnplatten **4** sind Überfallöffnungen **15** durchgeführt.

Die Blumenkästen in abgestuften Längen werden im aufgelösten Zustand in flachen Kartonschachteln geliefert. Der Kasten wird von dem Benutzer an Ort und Stelle zusammengestellt. Die einzelnen Profile **1, 2, 3** werden durch die Einschubverbindungen **9** gekoppelt, die vorher mit Kitt versehen wurden. Dann wird der Rost **10** hineingelegt und die Stirnplatten **4** werden zugeschraubt, nachdem Kitt auf die unteren Abschnitte der Profilenden aufgetragen worden ist. Dann können die unteren Konsolen **6** in der Nut **5** des Bodens **2** befestigt werden und der Kasten auf die Fensterbrüstung hingestellt werden. Oder die oberen Konsolen **7** können in der Nut **5** der hinteren Wand **3** befestigt und der Kasten unter dem Lattenbrett gehängt werden. Die senkrechte Position des Kastens gegenüber der Mauerflucht kann dann durch die Distanzschrauben **8** eingestellt werden. Der Kasten erfüllt gleichzeitig die Funktion des Vorratwasserreservoirs. Das Gieß- oder Regenwasser sammelt sich im unteren Teil des Kastens unter dem Rost **10** und kann z.B. mittels Dochte den Pflanzen in den Töfpen zugeführt werden. Zum Aufbewahren eines optimalen Wasserspiegels dienen die Überfallöffnungen **15** in den Stirnplatten **4.**

## Patentansprüche

1. Lösbarer Zierblumenkasten zum Aufbewahren von Blumentöpfen u.dgl., der aus einer vorderen Längswand (1), einer hinteren Längswand (3), einem Längsboden (2) und aus zwei Stirnplatten (4) zusammengestellt ist, **dadurch gekennzeichnet, dass** die Längswände (1, 3) und der Boden (2) durch aus Aluminiumlegierung gezogene Profile gebildet sind, wobei die Längsränder des Bodens (2) die ganze Länge entlang durch Einschubverbindungen (9) mit den unteren entsprechend geformten Rändern der Längswände (1, 3) gekoppelt sind.

2. Der Blumenkasten nach Anspruch 1, **dadurch gekennzeichnet, dass** die Einschubverbindungen (9) zylindrische Form haben.

3. Der Blumenkasten nach Anspruch 2, **dadurch gekennzeichnet, dass** die Stirnplatten (4) mit Überfallöffnungen (15) versehen und an die Wände (1, 3) und Boden (2) angeschraubt sind, wobei die Achsen der Schrauben mit den Achsen der Einschubverbindungen (9) übereinstimmen.

4. Der Blumenkasten nach Ansprüchen 1 bis 3, **dadurch gekennzeichnet, dass** er mit einem waagerechten Rost (10) zum Hinstellen der Blumentöpfe versehen ist.

5. Der Blumenkasten nach Ansprüchen 1 bis 4, **dadurch gekennzeichnet, dass** er mit Mitteln zur Befestigung an der äußeren Fensterbrüstung versehen ist.

6. Der Blumenkasten nach Anspruch 5, **dadurch gekennzeichnet, dass** diese Mittel durch obere Konsolen (7) aus Gurtblech gebildet sind, deren oberer Teil die Neigung der Fensterbrüstung aufweist und deren unteres Ende in einer Nut (5) in der hinteren Wand (3) geankert ist.

7. Der Blumenkasten nach Anspruch 6, **dadurch gekennzeichnet, dass** er mit zumindest einer Distanzschraube (8) zum Einstellen der Lage des Kastens gegenüber der Mauerflucht versehen ist.

8. Der Blumenkasten nach Anspruch 5, **dadurch gekennzeichnet, dass** die Mittel zur Befestigung des Kastens durch untere Konsolen (6) aus Gurtblech gebildet sind, deren oberes Ende in einer Nut (5) im Boden (2) geankert und deren unteres Ende mit Mitteln (14) zum Einhaken unter dem Lattenbrett versehen ist.

9. Der Blumenkasten nach Ansprüchen 1 bis 8, **dadurch gekennzeichnet, dass** die Einschubverbindungen (9) und die Stoßstellen der Stirnplatten (4) mit den Wänden (1, 3) und dem Boden (2), diese zumindest in ihren unteren Abschnitten, verkittet sind.

## Claims

1. A dismountable flower box for placement of flowerpots etc. comprising a longitudinal front wall (1), a longitudinal rear wall (3), a longitudinal bottom (2) and two sidewalls (4), **characterised in that** the longitudinal walls (1, 3), and the bottom (2) are made of drawn profiles of aluminium alloys, with the lengthwise edges of the bottom (2) being connected across their full length with slide joints (9) to the bottom edges of the longitudinal walls (1, 3) shaped in a fitting way.

2. A flower box according to claim 1, **characterised in that** the slide joints (9) are of cylindrical shape.

3. A flower box according to claim 2, **characterised in that** the sidewalls (4) are provided with overflow openings (15) and screwed to the walls (1, 3) and to the bottom (2) with screws whose axes coincide with the axes of the slide joints (9).

4. A flower box according to claims 1 to 3, **characterised in that** it is provided with a horizontal grate (10) for flowerpot placement.

5. A flower box according to claims 1 to 4, **characterised in that** it is equipped with elements for fixation to the exterior window sill.

6. A flower box according to claim 5, **characterised in that** these elements consist of upper brackets (7) of sheet metal strips whose upper sections copy the gradient of the window sill and whose bottom ends are fixed in a groove (5) in the rear wall (3).

7. A flower box according to claim 6, **characterised in that** it is provided with at least one distance screw (8) for setting the vertical position of he flower box relative to the building front.

8. A flower box according to claim 5, **characterised in that** the elements for fixation to the window sill comprise bottom brackets (6) of sheet metal strips whose upper ends sit in the groove (5) in the bottom (2) and whose bottom ends are equipped with hooks (14) for hooking under the window sill.

9. A flower box according to claims 1 to 8, **characterised in that** the slide joints (9) and the contact surfaces of the sidewalls (4) and the longitudinal walls (1, 3) and the bottom (2) are filled with a putty at least in their lower section.

## Revendications

1. Jardinière démontable pour positionnement des pots et des dispositifs du même genre qui se compose d'une paroi longitudinal avant (1), paroi longitudinale arrière (3), un fond longitudinal (2) et deux panneaux latérales (4), **caractérisée en ce que** les parois longitudinales (1, 3) et le fond (2) sont construits de profilés étirés en alliage d'aluminium alors que les bords longitudinaux du fond (2) son connectés dans toute leur longueur à l'aide des connexions glissantes (9) avec les bords inférieurs des parois longitudinales (1, 3) moulées en conséquence.

2. Jardinière selon la revendication 1, **caractérisée en ce que** les connexions glissantes (9) ont une forme cylindrique.

3. Jardinière selon la revendication 2, **caractérisée en ce que** les plaques latérales (4) sont équipées par des orifices de déversoir (15) qui sont visées aux parois (1, 3) et au fond (2) alors que les axes des vis coïncident avec des axes de connexions glissantes (9).

4. Jardinière selon les revendications 1 à 3, **caractérisée en ce qu'**elle est munie d'une grille horizontale (10) pour stocker des pots.

5. Jardinière selon les revendications 1 à 4, **caractérisée en ce qu'**elle est munie de moyens de fixation sur la plaque rebord extérieure de la fenêtre.

6. Jardinière selon la revendication 5, **caractérisée en ce que** les moyens de fixation sont constitués des supports supérieurs (7) de la bande métallique dont la partie supérieure suit l'inclinaison de la plaque rebord et dont l'extrémité inférieure est ancrée dans la rainure (5) dans la paroi arrière (3).

7. Jardinière selon la revendication 6, **caractérisée en ce qu'**elle comporte au moins une vis entretoise (8) servant au réglage de la position verticale de la jardinière en raison de faire face du bâtiment.

8. Jardinière selon la revendication 5, **caractérisée en ce que** les moyens de fixation sur la plaque rebord sont constitués des supports inférieurs (6) de la bande métallique dont l'extrémité supérieure est située dans la rainure (5) dans le fond (2) et dont l'extrémité inférieure est pourvue de moyens (14) à crochet sur la plaque rebord.

9. Jardinière selon les revendications 1 à 8, **caractérisée en ce que** les connexions glissantes (9) et les contacts des panneaux latéraux (4) avec des parois (1, 3) et le fond (2) sont sceller au moins dans la partie inférieure.
